# EUROPÄISCHE PATENTSCHRIFT

(11) **EP 0 662 869 B1**
(45) Veröffentlichungstag und Bekanntmachung des Hinweises auf die Patenterteilung: **29.12.1997**
(21) Anmeldenummer: 93918963.5
(22) Anmeldetag: 08.09.1993
(51) Int. Cl.: B21B 37/52

(54) **WALZWERKK MIT EINER VORRICHTUNG ZUM REGELN DER DREHZAHLEN DER WALZEN**
ROLLING MILL WITH A DEVICE FOR CONTROLLING THE ROTATIONAL SPEED OF THE ROLLS
LAMINOIR AVEC UN DISPOSITIF DE REGULATION DE LA VITESSE DE ROTATION DES CYLINDRES

(30) Priorität: 29.09.1992 DE 4232685
(43) Veröffentlichungstag der Anmeldung: 19.07.1995
(73) Patentinhaber: SIEMENS AKTIENGESELLSCHAFT, 80333 München (DE)
(72) Erfinder: BAX, Harald, D-91080 Spardorf (DE); POLSTER, Herbert, D-91080 Spardorf (DE)
(86) Internationale Anmeldenummer: DE9300826
(87) Internationale Veröffentlichungsnummer: WO9407618

(56) Entgegenhaltungen:
- EP-A- 0 056 438
- DE-A- 3 012 526
- US-A- 3 811 304
- PATENT ABSTRACTS OF JAPAN vol. 12, no. 61 (M-671)24. Februar 1988 & JP,A,62 207 509 (KOBE STEEL) 11. September 1987
- PATENT ABSTRACTS OF JAPAN vol. 6, no. 228 (M-171)13. November 1982 & JP,A,57 130 712 (MITSUBISHI DENKI) 13. August 1982
- PATENT ABSTRACTS OF JAPAN vol. 9, no. 235 (M-415)21. September 1985 & JP,A,60 092 009 (TOSHIBA) 23. Mai 1985
- IRON AND STEEL ENGINEER , April 1983 , PITTSBURGH US Seiten 56 - 59 A. NILSSON ET AL.: 'Microprocessor control system for bar mill revamp at Chaparral Steel'

## Beschreibung

Es ist bekannt, in Walzwerken für Bleche, Bänder oder Drähte zumindest zwischen einem Teil der Walzgerüste das Walzgut in Schlingen zu führen, die als Materialpuffer bei Drehzahländerungen dienen. Trotz der unterschiedlichen z.B. durch Temperaturänderungen bedingten Eigenschaften des Walzgutes am Eingang einer Walzstraße soll es am Ausgang in der gewünschten Form mit möglichst vorgegebener Geschwindigkeit austreten. Um dies zu erreichen, werden u. a. die Drehzahlen der Walzen entsprechend den jeweiligen Erfordernissen eingestellt. Ein Walzwerk nach dem Oberbegriff des Anspruchs 1 ist beispielsweise aus der JP-A-62-207509 bekannt.

Der vorliegenden Erfindung liegt die Aufgabe zugrunde, ein weiteres Walzwerk mit einer Vorrichtung zum Regeln der Drehzahlen der Walzen anzugeben.

Erfindungsgemäß wird diese Aufgabe mit den in Anspruch 1 angegebenen Maßnahmen gelöst.

Als Maß für die Länge des Walzgutes zwischen den Walzen bzw. für die Schlingenverlängerung dient zweckmäßig die Schlingenhöhe. Vorteilhaft ist das letzte Gerüst einer Walzstraße, das Ausgangsgerüst, das Leitgerüst, dessen Drehzahl die Ausgabegeschwindigkeit des Walzgutes bestimmt und daher konstant sein soll. Geregelt werden dann die jeweils in Walzrichtung vor der Schlinge liegenden Gerüste.

Anhand der Zeichnung werden im folgenden die Erfindung sowie Weiterbildungen und Ergänzungen näher beschrieben und erläutert.

Es zeigen
- Figur 1: ein Prinzipschaltbild einer Walzwerkregelung,
- Figur 2: eine Anordnung zum Bilden des Drehzahl-Sollwer tes eines Walzgerüstes,
- Figur 3: die Regelung von Sollwertspeichern.

In Figur 1 sind mit A1, A2, A3 ... A6 Walzgerüste bezeichnet, in denen ein aus einem Ofen kommendes Walzgut geformt wird. Das letzte Walzgerüst A6 dient als Leitgerüst, dessen Drehzahl entsprechend der Austrittsgeschwindigkeit des Walzgutes vorgegeben ist. Die Antriebe der Gerüste sind geregelt, so daß ihnen zur Einstellung der Drehzahlen Sollwerte von Regelbausteinen RB1, RB2 ... RB6 zugeführt sind. Diese können Programmbausteine sein, die in der Darstellung nach Figur 1 jeweils einen Minimalzugregler MZR1, MZR2 ... MZR6 und einen Schlingenregler SLR1, SLR2 ... SLR6 enthalten. Ein zentraler Baustein ZB enthält eine Materialpositionsverfolgung ABL, welche die Position des Walzgutes feststellt und den Reglerbausteinen RB1 ... RB6 mitteilt, sowie eine Sollwertvorgabe, die u.a. Sollwertspeicher enthält, die den einzelnen Walzgerüsten zugeordnet sind, so daß die Sollwertvorgabe SOL zumindest teilweise auch auf die einzelnen Regelbausteine RB1, RB2 ... RB6 verteilt sein könnte. Die Sollwertvorgabe führt den Regelbausteinen RB1, RB2 ... RB6 Vorgabe-Sollwerte zu, die von den Schlingenreglern SLR1 ... SLR5 oder den Minimalzugreglern MZR1 ... MZR5 korrigiert werden. Im Reglerbaustein RB6 sind der Minimalzugregler MZR6 und der Schlingenregler SLR6 unwirksam, da die Drehzahl des Walzgerüstes A6 allein durch den von der Sollwertvorgabe SOL gegebenen Sollwert bestimmt sein soll. Im Ausführungsbeispiel verläuft das Walzgut zwischen den Gerüsten A3, A4, A5 und A6 nicht gerade, sondern es hängt durch oder wölbt sich auf, bildet also zwischen je zwei Walzgerüsten eine Schlinge. Schlingenhöhengeber S1, S2, S3 ermitteln die Höhen dieser Schlingen und führen den Schlingenhöhen entsprechende Signale den Schlingenreglern SLR3, SLR4, SLR5 zu. Diese stellen die Drehzahlen der Gerüste A3, A4, A5 so ein, daß die Schlingenhöhen konstant bleiben. Es ist zu beachten, daß im Normalfalle die Schlingenhöhen jeweils durch Einwirkung auf das in Walzrichtung vor der Schlinge befindliche Gerüst konstantgehalten werden.

Die Minimalzugregler MZR3, MZR4, MZR5 sind unwirksam, da die zugehörigen Schlingenregler in Betrieb sind. Dagegen sind die Minimalzugregler MZR1, MZR2 der Reglerbausteine RB1, RB2, die den in Walzrichtung den ersten Walzgerüsten A1, A2 zugeordnet sind, freigegeben, nicht dagegen die zugehörigen Schlingenregler SLR1, SLR2.

Während im Ausführungsbeispiel das letzte Gerüst A6 als Leitgerüst dient, ist es bei mehradrigen Straßen zweckmäßig, zunächst das letzte im mehradrigen Bereich liegende Gerüst als Leitgerüst zu verwenden. Die im einadrigen Bereich liegenden Schlingenregler wirken dann in Richtung Auslauf. Dies gilt aber nur so lange, wie Materialkontakt mit dem mehradrigen Bereich besteht. Sobald das betrachtete Walzgut den mehradrigen Bereich verläßt, wird für die betreffende Ader das Austrittsgerüst, das ist das letzte Gerüst im einadrigen Bereich, zum Leitgerüst, und es wird die Wirkungsrichtung der in dieser Ader arbeitenden Schlingenregler in Richtung Ofen umgeschaltet. Ein durch das Einziehen der Schlingen bedingtes Ansteigen der Austrittsgeschwindigkeit wird dadurch vermieden.

Zur Ermittlung des Drehzahl-Sollwertes für ein Walzgerüst arbeiten fünf Einheiten zusammen. Die Positionsverfolgungseinheit ABL meldet die Walzstraßenbelegung der Minimalzugregelung MZR, der Sollwertvorgabe SOL und dem Schlingenregler SLR. Die Ausgabewerte der drei letztgenannten Einheiten werden in einer Sollwertausgabe SAS zusammengefaßt und an den Gerüstantrieb weitergegeben.

Figur 2 zeigt Einzelheiten des Aufbaus und der Verknüpfung dieser fünf Einheiten. Zu Beginn eines neuen Walzprogramms bzw. einer neuen Walzstraßenkonfiguration werden der Schlingenregelung SLR von der Sollwertvorgabe SOL die zur Grundeinstellung benötigten Parameter übertragen. Darin enthalten sind die Betriebs-Sollwerte für die Schlingenhöhen bzw. die aktuellen Werte für die arbeitenden Walzendurchmesser und die Getriebeübersetzungen. Die Eingangsgrößen für den Schlingenregler SLR sind der Schlingenhöhen-Istwert und der Schlingenhöhen-Sollwert an Eingängen IW bzw. SW.

Die Schlingenregler sind im Ausführungsbeispiel als PI-Regler ausgeführt. Es können aber auch Fuzzy-Regler oder Zustandsregler eingesetzt werden. Den Schlingenreglern werden in Abhängigkeit der Position des Walzgutes unterschiedliche Schlingenhöhen-Sollwerte bzw. Schlingenverlängerungs-Sollwerte vorgegeben.

Die sich beim Anstich ergebende Schlingenhöhe wird als Anfangs-Sollwert übernommen. Von diesem ausgehend wird der Sollwert mit vorgegebener Steilheit auf den Betriebs-Sollwert erhöht. Den Zeitpunkt zum Umschalten auf den Betriebs-Sollwert kann die Schlingenregelung SLR auch aus der von der Materialpositionsverfolgung ABL übergebenen Straßenbelegung ermitteln. Der Zeitpunkt zum Aufschalten eines kontinuierlich mit vorgegebener Steigung abnehmenden Auslauf-Sollwertes, der zum Abbauen der Schlingen eingegeben wird, wird der Schlingenregelung SLR von der Materialpositionsverfolgung direkt vorgegeben.

Zwischen der Schlingenhöhe und der durch die Schlinge bedingten Verlängerung des Walzgutes zwischen zwei Walzgerüsten, im folgenden Schlingenverlängerung genannt, besteht ein nichtlinearer Zusammenhang. Zur Linearisierung des Regelkreises werden daher der Istwert der Schlingenhöhe und der Sollwert über eine Kennlinie mit ausgemessenen Stützpunkten oder durch Umrechnung mittels eines mathematischen Algorithmus in einen Wert für die Schlingenverlängerung umgewandelt und in die Schlingenregelung eingegeben. Tatsächlich wird daher der Istwert für die Regelung Schlingenverlängerung bzw. die sich davon nur durch eine konstante additive Größe unterscheidende Länge des Walzgutes zwischen zwei Walzgerüsten verwenden. Welche der beiden Linearisierungsarten verwendet wird, hängt vom eingesetzten Walzgut, den geometrischen Abmessungen für die Schlinge, wie Schlingenhöhe und Schlingenlänge, der Anordnung von Führungsrollen sowie der Schlingenart, stehend, liegend oder hängend, ab. In vielen Fällen genügt zur Berechnung der Schlingenverlängerung aus der Schlingenhöhe SH und dem Abstand 2a der die Schlinge begrenzenden Führungsrollen die Annahme einer dreieckigen Schlinge, so daß die Schlingenverlängerung nach der einfachen Formel${\text{SV = 2 . (a}}^{\text{2}} {\text{+ SH}}^{\text{2}} {\text{)}}^{\text{0,5}} \text{- 2a}$ berechnet werden kann.

Die Schlingenregler arbeiten, wie schon erwähnt, vorzugsweise mit Durchgriff, d. h. eine Schlingenregelung wirkt auch auf die davorliegenden Antriebe bzw. auf die in der Wirkrichtung der Schlingenregler folgenden Regler. Hierzu werden die Ausgangssignale der Schlingenregler jeweils dem in der Wirkrichtung folgenden Regler über einen Eingang DU zugeführt. Damit der Durchgriff entsprechend dem Drehzahlverhältnis wirksam ist, wird das dem Eingang DU zugeführte Signal in einem Multiplizierer M mit einem das Drehzahlverhältnis angebenden Faktor, der einem Eingang VN zugeführt ist, multipliziert. Das Ausgangssignal des Multiplizierers MU wird in einem Addierer AD zu den Ausgangssignalen des Proportionalteils KP und des Integralteils TN addiert und das Summensignal der Sollwertausgabe zugeführt. Infolge des Durchgriffs wird die Stellgröße einer Schlingenregelung nicht als Störgröße für die davorliegende Schlingenregelung wirksam; die Walzstraßenführung wird dadurch ruhiger.

Der Durchgriff der Schlingenregler darf nur für die Gerüste wirksam werden, die an demselben Stab in Eingriff sind, wie das vom Schlingenregler direkt beeinflußte Gerüst. Die für diese Begrenzung des Durchgriffs erforderlichen Informationen erhält die Schlingenregelung von der Materialpositionsverfolgung ABL.

Die Walzprogramme enthalten Angaben über die aktiven Gerüste, Treiber, Rollgänge, Scheren, Minimalzugregelungen und Schlingenregelungen. Ferner sind in ihnen die Materialgeschwindigkeiten bzw. Antriebsdrehzahlen für die einzelnen Gerüste und die Schlingenhöhen-Betriebssollwerte enthalten. Rollendatensätze enthalten die arbeitenden Walzendurchmesser, Voreilfaktoren und gegebenenfalls Getriebeübersetzungen.

Bei Start eines solchen Walzprogrammes wird aus einem Grundsollwertsatz ein Satz von Drehzahlverhältnissen, und zwar die Verhältnisse der Drehzahlen von aufeinanderfolgenden Antrieben, errechnet und gespeichert. Die Drehzahlverhältnisse werden beim Durchlaufen des Walzgutes durch die Schlingen- und Minimalzugregelung optimiert oder durch Handgriff korrigiert. Die optimierten Drehzahlverhältnisse werden zum Ermittlungszeitpunkt an die Sollwertvorgabe SOL gegeben und von dieser in den abgespeicherten Satz für die Drehzahlverhältnisse übernommen. Dabei wird angenommen, daß ein Drehzahlverhältnis dann optimiert ist, wenn die Schlingen- oder die Minimalzugregelung den eingeschwungenen Zustand erreicht hat.

Die Sollwertvorgabe SOL besitzt damit immer einen Satz der aktuellsten Drehzahlverhältnisse, in denen alle bis dahin durch Minimalzugregelungen, Schlingenregelungen und Handverstellungen bewirkten Korrekturen enthalten sind.

Vor dem Einlauf eines Stabes als Walzgut in die Walzstraße werden ausgehend von der Drehzahl des Leitgerüstes und den aktuellen gespeicherten Drehzahlverhältnissen die Vorgabe-Sollwerte für die einzelnen Antriebe errechnet. Da sich mehrere Stäbe gleichzeitig in der Straße befinden können, wird für jeden Stab beim Einlauf ein eigener Sollwertsatz ermittelt und abgespeichert. Diese Sollwertsätze bleiben so lange gültig, bis der zugehörige Stab die Straße verlassen hat. Für jeden in der Straße befindlichen Stab und den nächsten einlaufenden Stab verwaltet die Sollwertvorgabe SOL also einen kompletten Satz von Vorgabe-Sollwerten für alle Antriebe. Es können z. B. zehn Sollwertsätze, entsprechend zehn Stäben, für 32 Antriebe vorgesehen werden. Neben den Sollwertspeichern für die Stäbe besitzt die Sollwertvorgabe SOL einen Ausgabespeicher für die aktuell vorzugebenden Sollwerte. Abhängig von der Straßenbelegung werden die entsprechenden Werte für die Antriebe aus den Sollwertspeichern für die Stäbe ausgewählt, in den Ausgabespeicher übertragen und an die Sollwertausgabe SAS gegeben.

In Figur 3 ist dies an einem Beispiel für eine Walzstraße mit elf Walzgerüsten A1, A2 ... A11 veranschaulicht. Fur jedes dieser Walzgerüste sind Sollwerte gespeichert; ihre Gesamtheit ergibt einen Grundsollwertsatz, der in Zeile a veranschaulicht ist. Zwei Zeilen g zeigen die Straßenbelegung zu einem bestimmten Zeitpunkt. Ein Stab 4 ist gerade am Auslauf des Gerüstes A11, das z. B. das Leitgerüst ist. Ein Stab 5 befindet sich im Bereich der Gerüste A4, A5, A6, A7 und ein einlaufender Stab 6 befindet sich im Bereich der Gerüste A1, A2. Aufgrund der bisher durchgelaufenen Stäbe 1 bis 3 wurde der Grundsollwertsatz optimiert und die optimierten Werte in einen Sollwertspeicher für den Stab 4 eingetragen. Der Sollwertsatz für den Stab 4 ist in Zeile b symbolisiert. Entsprechend veranschaulichen die Zeilen c, d und e die Sollwertspeicher für den Stab 5, den Stab 6 und den nächsten einlaufenden Stab. Den Inhalt des Ausgabespeichers der Sollwertvorgabe SOL zeigt Zeile f. Für die Gerüste, in deren Bereich der Stab 4 ist, werden die zugehörigen Sollwerte aus dem Sollwertspeicher für den Stab 4 (Zeile b) entnommen. Für die Gerüste A4, A5, A6, A7, in denen sich der Stab 5 befindet, sind Sollwerte aus dem Sollwertspeicher für den Stab 5 (Zeile c) eingetragen. Da die Eintragung in der Stablücke erfolgt, ist zum dargestellten Zeitpunkt auch für das Gerüst A8 der Sollwert für den Stab 5 in den Ausgabespeicher eingeschrieben. Entsprechend sind in den Ausgabespeicher für die Gerüste A1, A2, A3 die Sollwerte für den Stab 6 (Zeile d) eingetragen. Mit dem Durchlaufen der Stäbe durch die Walzstraße wandern auch die zugehörigen Bereiche für die Sollwerte durch den Ausgabespeicher (Zeile f).

Sollwerte werden von der Sollwertvorgabe jeweils beim Anfahren der Straße bzw. nach der Übergabe eines neuen Walzprogrammes sowie in Stablücken und nach Handverstellungen an die Sollwertausgabe SAS gesendet. Zu den gleichen Zeitpunkten, außer bei Handverstellungen, erfolgt die Übergabe der Drehzahl-Sollwerte an die Schlingenregelung SLR und an die Minimalzugregelung MZR. Den Zeitpunkt für die Sollwertvorgabe in der Stablücke ermittelt die Sollwertvorgabe SOL aus der durch die Materialpositionsverfolgung ABL übergebenen Straßenbelegung. Durch die Sollwertvorgabe in der Stablücke wird die Beeinflussung aktiver Minimalzugregelungen und Schlingenregelungen vermieden.

Aufgrund von Walzprogrammänderungen oder Richtungsumschaltungen kann die Ausrüstung der Walzgerüste, z. B. die Getriebeübersetzungen und die Walzendurchmesser, geändert werden. Dadurch ändert sich auch die Streckenverstärkung, was wiederum im Reglerparameter KP berücksichtigt werden muß. Um den unter regelungstechnischen Gesichtspunkten errechneten KP-Wert nicht ändern zu müssen, wird vorteilhaft ein Normierungsfaktor FKN eingeführt, mit dem die Regelung an die geänderte Ausrüstung, z. B. Getriebeübersetzung und Walzendurchmesser, angepaßt wird.

Diese automatische Regleranpassung bewirkt, daß bei Veränderung der Streckenparameter, z. B. aufgrund von Walzprogrammvorgaben, bei allen Walzprogrammen die optimale Schlingenreglereinstellung erhalten bleibt.

## Patentansprüche

1. Walzwerk für band- oder stabförmiges Walzgut, das jeweils zwischen zwei Walzgerüsten eine Schlinge bildet mit einer Vorrichtung zum Regeln der Drehzahlen der Walzgerüste, wobei die Vorrichtung Mittel zum Erfassen der die Schlinge bewirkenden Länge des Walzgutes oder der Länge des Walzgutes zwischen den Walzgerüsten als Istwert, und einem Schlingenregler (SLR3, SLR4, SLR5), der die Drehzahl eines an die Schlinge angrenzenden Gerüstes (A3, A4, A5) so regelt, daß der Istwert gleich einem vorgegebenen Sollwert ist, aufweist,
**dadurch gekennzeichnet**,
daß ein Sollwertspeicher vorhanden ist, in den bei der Bearbeitung eines Walzgutes die Drehzahlen bzw. die Drehzahl des Leitgerüstes und die Drehzahlverhältnisse der Walzgerüste gespeichert sind, die bei Einlauf eines neuen Walzgutes als Sollwerte vorgegeben werden, wobei vor dem Einlauf des neuen Walzgutes in die Walzstraße ausgehend von der Drehzahl des Leitgerüstes und den aktuellen gespeicherten Drehzahlverhältnissen die Vorgabe-Sollwerte für die einzelnen Antriebe errechnet werden.

2. Walzwerk nach Anspruch 1,
**dadurch gekennzeichnet**,
daß im Falle eines Reglers mit einem von der Ausrüstung, z. B. Getriebeübersetzung oder Walzendurchmesser, des Walzgerüstes abhängigen Parameter, z. B. Verstärkungsfaktor, dieser mit einem die jeweilige Walzgerüst-Ausrüstung berücksichtigenden Normierungsfaktor multipliziert.

3. Walzwerk nach Anspruch 1 oder 2,
**dadurch gekennzeichnet**,
daß, zwischen je zwei Walzgerüsten (A3, A4; A4, A5; A5, A6) ein Schlingenhöhengeber (S1, S2, S3) zum Erfassen der Schlingenhöhe angeordnet ist und daß eine Rechenschaltung zum Umformen der Schlingenhöhe in die Schlingenverlängerung bzw. die Walzgutlänge vorhanden ist.

4. Walzwerk nach Anspruch 3,
**dadurch gekennzeichnet**,
daß in der Rechenschaltung eine Kennlinie gespeichert ist, mittels welcher aus der jeweiligen Schlingenhöhe die Schlingenverlängerung bzw. die Walzgutlänge ermittelt wird.

5. Walzwerk nach Anspruch 3,
**dadurch gekennzeichnet**,
daß die Rechenschaltung mittels eines Algorithmus aus der Schlingenhöhe die Schlingenverlängerung bzw. die Walzgutlänge errechnet.

6. Walzwerk nach Anspruch 5,
**dadurch gekennzeichnet**,
daß die Rechenschaltung die Schlingenverlängerung nach der Formel${\text{SV = 2 · (a}}^{\text{2}} {\text{+ SH}}^{\text{2}} {\text{)}}^{\text{0,5}} \text{- 2a}$ ermittelt, mit
2a = Abstand der die Schlinge begrenzenden Walzen oder Rollen und
SH = Schlingenhöhe.

7. Walzwerk nach einem der Ansprüche 1 bis 6,
**dadurch gekennzeichnet**,
daß die Regler jeweils die Drehzahl des in Walzrichtung vor der Schlinge befindlichen Walzgerüstes regeln.

8. Walzwerk nach Anspruch 7,
**dadurch gekennzeichnet**,
daß die Drehzahlen weiteren im Bereich desselben Walzgutes sich befindenden Walzgerüste in demselben Verhältnis wie die Drehzahl des geregelten Walzgerüstes geändert werden.

9. Walzwerk nach Anspruch 7 oder 8,
**dadurch gekennzeichnet**,
daß das letzte Walzgerüst das Leitgerüst ist, dessen Drehzahl vorgegeben ist.

10. Walzwerk nach einem der Ansprüche 7 bis 9,
**dadurch gekennzeichnet**,
daß bei einer mehradrigen Walzstraße das in Walzrichtung letzte Gerüst des mehradrigen Bereiches mindestens so lange das Leitgerüst ist, wie ein Walzgut sich im mehradrigen Bereich befindet, wobei im mehradrigen Bereich die Drehzahlen der jeweils in Walzrichtung vor der Schlinge befindlichen Gerüste geregelt werden und im einadrigen Bereich des Walzgutes die Drehzahlen der jeweils in Walzrichtung nach der Schlinge befindlichen Gerüste geregelt werden, und daß nach Austritt des Walzgutes aus dem Leitgerüst des mehradrigen Bereiches die Wirkrichtung der Schlingenregelung des einadrigen Bereiches umgekehrt wird, derart, daß die Drehzahlen der jeweils in Walzrichtung vor den Schlingen befindlichen Gerüste geregelt werden.

## Claims

1. Rolling mill for strip-shaped or rod-shaped rolled material which forms a loop between two roll stands in each case, having a device for regulating the rotational speeds of the roll stands, said device having means for detecting the length of the rolled material that effects the loop, or the length of the rolled material between the roll stands as an actual value, and a loop controller (SLR3, SLR4, SLR5), which regulates the rotational speed of a stand (A3, A4, A5) which is adjacent to the loop, in such a way that the actual value is equal to a preselected setpoint value, characterised in that there is a setpoint memory in which, in the case of the processing of a rolled material, the rotational speeds or the rotational speed of the leading stand and the rotational speed ratios of the roll stands are stored, which rotational speeds and rotational speed ratios are preselected as setpoint values upon entry of a new rolled material, wherein before the entry of the new rolled material into the rolling train, the setpoint inputs for the individual drives are calculated, starting from the rotational speed of the leading stand and the currently stored rotational speed ratios.

2. Rolling mill according to claim 1, characterised in that in the case of a controller having a parameter, e.g. gain factor, that is dependent on the equipment of the roll stand, e.g. gear transmission ratio or roll diameter, the said parameter is multiplied by a scaling factor which takes into account the respective roll-stand equipment.

3. Rolling mill according to claim 1 or 2, characterised in that arranged between each two roll stands (A3, A4; A4, A5; A5, A6) is a loop height sensor (S1, S2, S3) for detecting the loop height, and in that there is a computing circuit for converting the loop height into the loop extension or the length of the rolled material.

4. Rolling mill according to claim 3, characterised in that there is stored in the computing circuit a characteristic curve, by means of which the loop extension or the length of the rolled material is established from the respective loop height.

5. Rolling mill according to claim 3, characterised in that the computing circuit calculates the loop extension or the length of the rolled material from the loop height by means of an algorithm.

6. Rolling mill according to claim 5, characterised in that the computing circuit establishes the loop extension according to the formula$\text{SV} \text{= 2·(} {\text{a}}^{\text{2}} \text{+} {\text{SH}}^{\text{2}} {\text{)}}^{\text{0.5}} \text{- 2} \text{a}$ where
2a = distance between the drums or rollers delimiting the loop, and
SH = loop height.

7. Rolling mill according to one of the claims 1 to 6, characterised in that the controller regulates in each case the rotational speed of the roll stand located in front of the loop in terms of the rolling direction.

8. Rolling mill according to claim 7, characterised in that the rotational speeds of further roll stands located in the region of the same rolled material are altered in the same ratio as the rotational speed of the regulated roll stand.

9. Rolling mill according to claim 7 or 8, characterised in that the last roll stand is the leading stand, the rotational speed of which is preselected.

10. Rolling mill according to one of the claims 7 to 9, characterised in that in the case of a multi-strand rolling train, the last stand of the multi-strand region in terms of the rolling direction is the leading stand for at least as long as a rolled material is located in the multi-strand region, wherein in the multi-strand region, the rotational speeds of the stands which are located in front of the loop in terms of the rolling direction in each case are regulated, and in the single-strand region of the rolled material, the rotational speeds of the stands which are located after the loop in terms of the rolling direction in each case are regulated, and in that after the rolled material has exited from the leading stand of the multi-strand region, the effective direction of the loop control of the single-strand region is reversed, in such a way that the rotational speeds of the stands which are located in front of the loops in terms of the rolling direction in each case are regulated.

## Revendications

1. Laminoir destiné au laminage de produit en forme de bande ou de barre qui forme une bouche entre deux cages de laminoir, comportant un dispositif de régulation de la vitesse de rotation des cages de laminoir, le dispositif étant pourvu de moyens destinés à détecter la longueur du produit laminé formant la bouche ou la longueur du produit laminé entre les cages de laminoir en tant que valeur réelle, et d'un régulateur de boucle (SLR3, SLR4, SLR5) qui régule la vitesse de rotation d'une cage (A3, A4, A5) adjacente à la bouche de telle sorte que la valeur réelle soit égale à une valeur de consigne prescrite,
caractérisé par le fait que,
il est prévu une mémoire de valeurs de consigne dans laquelle sont mémorisées, lors du traitement d'un produit à laminer, les vitesses de rotation ou la vitesse de rotation de la cage directrice et les rapports des vitesses de rotation des cages de laminoir, qui sont prescrites en tant que valeurs de consigne lors de l'arrivée d'un nouveau produit à laminer, étant précisé qu'avant l'arrivée du nouveau produit à laminer dans le train du laminoir, les valeurs de consigne à prescrire pour les différents entraînements sont calculées à partir de la vitesse de rotation de la cage directrice et des rapports des vitesses de rotation instantanées mémorisées.

2. Laminoir selon la revendication 1,
caractérisé par le fait que,
dans le cas d'un régulateur fonctionnant avec un paramètre, par exemple un coefficient d'amplification, dépendant de l'équipement de la cage de laminoir, par exemple du rapport de transmission ou du diamètre de cylindre, celui-ci est multiplié par un coefficient de normalisation qui tient compte de l'équipement concerné de la cage de laminoir.

3. Laminoir selon la revendication 1 ou 2,
caractérisé par le fait que,
un indicateur de hauteur de boucle (S1, S2, S3) est disposé entre deux cages respectives de laminoir (A3, A4 ; A4, A5 ; A5, A6) pour détecter la hauteur de boucle, et qu'un circuit de calcul est prévu pour convertir la hauteur de boucle en allongement de boucle ou en longueur de produit à laminer.

4. Laminoir selon la revendication 3,
caractérisé par le fait que,
une courbe caractéristique est mémorisée dans le circuit de calcul, au moyen de laquelle l'allongement de la boucle ou la longueur du produit à laminer sont déterminés à partir de la hauteur respective de la boucle.

5. Laminoir selon la revendication 3,
caractérisé par le fait que,
le circuit de calcul calcule l'allongement de la boucle ou la longueur du produit à laminer à partir de la hauteur de la boucle au moyen d'un algorithme.

6. Laminoir selon la revendication 5,
caractérisé par le fait que,
le circuit de calcul détermine l'allongement de la boucle selon la formule${\text{SV = 2 · (a}}^{\text{2}} {\text{+ SH}}^{\text{2}} {\text{)}}^{\text{0,5}} \text{- 2a}$ avec
2a = la distance des cylindres ou des rouleaux délimitant la boucle, et
SH = la hauteur de la boucle.

7. Laminoir selon l'une quelconque des revendications 1 à 6,
caractérisé par le fait que,
les régulateurs régulent à chaque fois la vitesse de rotation de la cage de laminoir située du côté amont de la boucle dans le sens du laminage.

8. Laminoir selon la revendication 7,
caractérisé par le fait que,
les vitesses de rotation d'autres cages de laminoir situées dans la zone du même produit à laminer sont modifiées dans le même rapport que la vitesse de rotation de la cage de laminoir régulée.

9. Laminoir selon la revendication 7 ou 8,
caractérisé par le fait que,
la dernière cage de laminoir est la cage directrice dont la vitesse de rotation est prescrite.

10. Laminoir selon l'une des revendications 7 à 9,
caractérisé par le fait que,
dans le cas d'un train de laminoir à plusieurs voies, la dernière cage de la zone à plusieurs voies dans le sens du laminage est la cage directrice au moins aussi longtemps qu'un produit à laminer se trouve dans la zone à plusieurs voies, étant précisé que dans la zone à plusieurs voies il est procédé à une régulation des vitesses de rotation des cages situées respectivement du côté amont de la boucle dans le sens du laminage, et que dans la zone à une voie du produit à laminer il est procédé à une régulation des vitesses de rotation des cages situées respectivement du côté aval de la bouche dans le sens du laminage, et que, après la sortie du produit laminé de la cage directrice de la zone à plusieurs voies, le sens d'action de la régulation de boucle de la zone à une voie est inversé de telle sorte qu'il est procédé à une régulation des vitesses de rotation des cages situées respectivement du côté amont de la bouche dans le sens du laminage.
